# EUROPÄISCHE PATENTSCHRIFT

(11) **EP 1 163 384 B1**
(45) Veröffentlichungstag und Bekanntmachung des Hinweises auf die Patenterteilung: **10.09.2003**
(21) Anmeldenummer: 00922537.6
(22) Anmeldetag: 22.03.2000
(51) Int. Cl.: D03D 1/00

(54) **VERFAHREN ZUM OPTIMIEREN UND ÜBERWACHEN DES SCHUSSEINTRAGES AUF WEBMASCHINEN**
METHOD FOR OPTIMIZING AND MONITORING WEFT INSERTION IN POWER LOOMS
PROCEDE POUR L'OPTIMISATION ET LA SURVEILLANCE DE L'INSERTION DE TRAME SUR DES METIERS A TISSER

(30) Priorität: 22.03.1999 CH 54199
(43) Veröffentlichungstag der Anmeldung: 19.12.2001
(73) Patentinhaber: IROPA AG, 6340 Baar (CH)
(72) Erfinder: MEYER, Urs, CH-8172 Niederglatt (CH); CASTELLI, Ivan, I-22063 Cantu (IT); FOGU, Leonardo, I-22020 Bizzarone (IT)
(74) Vertreter: Grünecker, Kinkeldey, Stockmair & Schwanhäusser Anwaltssozietät
(86) Internationale Anmeldenummer: EP0002541
(87) Internationale Veröffentlichungsnummer: WO00056964

(56) Entgegenhaltungen:
- EP-A- 0 117 571
- US-A- 3 688 958

## Beschreibung

Die Erfindung betrifft ein Verfahren gemäß dem Oberbegriff des Anspruchs 1.

Bei den bekannten Webmaschinen wird der Schusseintrag in seinem Ablauf von einem fest eingegebenen Programm bestimmt und mit mechanischen, kapazitiven, triboelektrischen oder optoelektrischen Fadenwächtern überwacht. Um ein zuverlässiges Ansprechen der Sensoren auf Fadenbruch sicher zu stellen, müssen diese verhältnismässig langsam reagieren, das heisst mit einer Ansprechzeit in der Grössenordnung von 10 ms oder mehr. Der Verlauf der Fadenbewegung beim Schusseintrag von Schuss zu Schuss lässt sich damit höchstens annähernd durch Messung der Ansprechzeitpunkte verschiedener, im Fadenlauf angeordneter Sensoren bestimmen. Eine kontinuierliche Messung und Überwachung der Fadenbewegung beim Schusseintrag ist damit ausgeschlossen. Auch eine Optimierung des Verlaufes des Schusseintrages, beispielsweise über die gezielte Ansteuerung der Luftdüsen bei der Luftdüsenwebmaschine, ist damit nicht möglich. Ebenso ist es schwierig, Schwierigkeiten beim Schusseintrag frühzeitig zu erkennen. Das zuverlässige Stoppen der Webmaschine bei Schussstörungen ist aber Voraussetzung, um Webfehler zu vermeiden. Vielfach werden deshalb die bestehenden Sensoren so empfindlich eingestellt, dass sie im Zweifelsfall die Maschine stoppen. Dies führt aber zu einem vermehrten Bedarf an Bedienungseingriffen.

Bei dem aus EP 0 117 571 A bekannten Verfahren zum Überwachen des Lieferstatus eines Fadens beim Schusseintrag in eine Webmaschine beaufschlagt der Schussfaden eine Stimmgabel, die bei einer Bewegung des Schussfadens Schwingungen auf den beispielsweise piezoelektrisches Material aufweisenden Sensor überträgt. Auf diese Weise wird ausschließlich die Schussfadenbewegung abgetastet und überwacht, um ein Signal abzuleiten, das ausschließlich die Laufbewegung des Schussfadens anzeigt. Aus einem Stillstand zu einem nicht erwarteten Zeitpunkt wird über eine Diagnose auf einen Fadenbruch geschlossen. Die sich aus der Spannung im Schussfaden ergebende Fadenkraft wird nicht gemessen. Im Stillstand des Schussfadens liefert der Sensor unabhängig von der Schussfadenspannung kein Signal.

Bei dem aus US 3 688 958 A bekannten Schussfaden-Überwachungsverfahren wird von dem Sensor nur dann ein Signal erzeugt, wenn der Schussfaden läuft, und sogar erst dann, wenn der Schussfaden eine bestimmte Geschwindigkeit erreicht hat. Es wird nicht die Fadenkraft gemessen, sondern die Frequenz beim Fadenlauf am Sensor reibender Fadenunregelmäßigkeiten.

Eine Messung der Zugkraft im Schussfaden wird gelegentlich zu wissenschaftlichen Zwecken experimentell durchgeführt. Die dabei eingesetzten Sensoren benützen Dehnmessstreifen als mechanisch-elektrische Wandler. Die Empfindlichkeit, die Überlastfähigkeit und die Grenzfrequenz sind dabei durch die eingesetzten Werkstoffe derart begrenzt, dass nur sorgfältig vorbereitete Labormessungen an einzelnen Schusseintragszyklen durchgeführt werden können, und dies nur mit besonders robusten Gamen, welche die zusätzliche Beanspruchung durch die Umlenkstellen des Sensors aushalten. Ein Einsatz dieses Messverfahrens in der industriellen Produktion kommt deshalb, und auch wegen der begrenzten Lebensdauer, der anspruchsvollen Handhabung und der hohen Kosten dieser experimentellen Geräte, nicht in Frage.

Die vorliegende Erfindung hat zum Ziel, mit einem kostengünstigen, robusten, genauen und rasch reagierenden Sensor die Fadenkraft beim Schusseintrag zu messen und damit den Verlauf des Schusseintrages besser zu optimieren und zuverlässiger zu überwachen. Der Sensor beruht auf dem Prinzip einer Fadenumlenkung, wobei der Umlenkwinkel weniger als 45 Grad, bevorzugt weniger als 30 Grad beträgt. Die Grenzfrequenz des Sensors liegt über 1 kHz, bevorzugt über 5 kHz. Dieser Sensor wird bevorzugt mit einem piezoresistiven oder piezoelektrischen Kristall realisiert. Für das piezoresisitive Messprinzip wird dazu beispielsweise ein Kraftsensor der Firma Honeywell Typ PK 88870 benützt. Dieser wird in Verbindung mit einem Gleichspannungsverstärker mit einer Grenzfrequenz von mindestens 1 kHz, bevorzugt über 5 kHz, eingesetzt. Für das piezoelektrische Messprinzip wird beispielsweise ein Kraftsensor aus dem Programm der Firma Kistier eingesetzt, in Verbindung mit einem Ladungsverstärker. In diesem Fall wird ein quasistatisches Ausgangssignal erzeugt, indem der Verstärker jeweils in der kraftfreien Phase des Eintragszyklus zurückgestellt wird. Die Einzelheiten des piezoelektrischen Messverfahrens sind in der Verkaufsdokumentation der Firma Kistler ausführlich beschrieben.

In Fig. 1 ist der schematische Zusammenhang der vertahrensgemässen Mittel, in Fig. 2 das Fadenkraftsignal dargestellt. Fig. 3 zeigt die verfahrensgemässe Anwendung zur Überwachung des Schusseintrages, und Fig. 4 die Prinzipien für die Optimierung des Schusseintrages.

Das Prinzip der Messeinrichtung ist in Fig. 1 schematisch dargestellt. Der Schussfaden 1 wird von der Spule 2 mit Hilfe des Schussfadenspeichers 3 abgezogen. Hierauf durchläuft er eine Fadenbremse 4 und den eifindungsgemässen Fadenkraftsensor 5. Die auf den Schussfaden wirkende Kraft wird auf bekannte Weise durch Auslenkung des Fadens gemessen, indem die Reaktionskraft 7 des Fadens vom druckempfindlichen Element 6 in ein elektrisches Signal 13 umgewandelt wird. Hierauf durchläuft der Schussfaden den sogenannten Farbwähler, der die Zuordnung unterschiedlicher Schussfäden für den Schusseintrag besorgt. Für den eigentlichen Schusseintrag wird der Faden im Element 9 beschleunigt und weiter angetrieben.

Dieses Element hat je nach Art der Webmaschine verschiedene Gestalt: Es kann sich um ein Projektil oder um einen Greifer handeln, oder um die Hauptdüse und die folgenden Stafettendüsen einer Luftwebmaschine, oder um den Injektor einer Wasserstrahfwebmaschine. Beim Schusseintrag durchläuft der Faden nun das zwischen den Scheren 10 und 12 liegende Webfach 11.

Das Kraftmesselement 6 kann auf eine mit Fadenführern versehene Platte 5 aufgebaut oder so in den maschinenseits bereits vorhandenen Fadenlauf integriert werden, dass die gewünschte Kraftkomponente darauf erzeugt wird. Es ist im Fadenlauf jedenfalls nach der Bremse 4, jedoch vor dem Eintritt ins Webfach 11 angeordnet, bei Luft- und Wasserwebmaschinen vor der Hauptdüse 9.

Das vom Fadenkraftsensor 5 gelieferte elektrische Signal 13 wird in der Auswerteeinheit 14 elektronisch verstärkt, ausgewertet und als Signal 15 auf eine Anzeige 16 gegeben, welche den Bediener über den Verlauf des Schusseintrages orientiert und ihn auf Störungen und Korrekturen dazu aufmerksam macht. Die Auswerteeinheit 14 steht dazu über die Datenleitung 17 in Verbindung mit der Maschinensteuerung 19, von wo sie die Zeitsignale weiterer, am Schusseintrag beteiligter Maschinenfunktionen erhält, beispielsweise die momentane Winkellage der Hauptwelle der Maschine. Andererseits erhält die Maschinensteuerung über die Datenleitung 18 die Überwachungssignale der Fadenkraftauswertung, beispielsweise zum sofortigen Stillsetzen im Falle eines Fadenbruches beim Schusseintrag, oder zum Aktivieren eines maschinenbezogenen Alarmmittels im Falle einer Störung, welche einen Bedienereingriff verlangt.

Die Form des Signals 13 ist in ihrem zeitlichen Verlauf in Fig. 2 am Beispiel einer Luftwebmaschine dargestellt. Das Diagramm zeigt in der vertikalen Achse 20 den Fadenzug, in der horizontalen Achse 21 die Zeit. Im Abschnitt 22, ausserhalb des eigentlichen Schusseintragsvorganges, steht der Faden nicht unter Zug. Im Zeitpunkt 23 wird der Faden beschleunigt und tritt ins Webfach ein. Dies führt zu einem raschen Anstieg der Fadenkraft. Im Zeitabschnitt 24 läuft der Faden ins Webfach ein. Im Zeitpunkt 25 wird der in seiner Länge vom Vorspulgerät 3 vorbestimmte Faden von diesem gestoppt, was zu einer typischen Kraftspitze führt. Der Faden bleibt danach während dem Zeitabschnitt 26 gespannt, bis im Zeitpunkt 27 das Webblatt den Faden ans Gewebe anschlägt und dabei wiederum eine charakteristische Kraftspitze erzeugt. Anschliessend wird der Faden beidseits von den Scheren 10 und 12 geschnitten, die Fadenkraft verschwindet, und der Zyklus beginnt emeut.

Die verschiedenen Möglichkeiten zur Auswertung dieses Signals sind in der Folge beschrieben. In Fig. 3 ist das Kraftsignal bei störungsfreiem Schusseintrag analog zur Fig. 2 dargestellt. Die Überwachung eines solchen Signalverlaufes über bestimmte Zeitabschnitte hinweg gehört zum bekannten Stand der Technik der digitalen Signalverarbeitung. Das in analoger Form vom Sensor gelieferte Signal wird dazu in Zeitintervallen von maximal 10 ms, bevorzugt weniger als 1 ms, digitalisiert, und mit den dem betreffenden Zeitschritt zugeordneten Grenzwerten verglichen. Diese Grenzwerte können vom Benützer der Maschine auf Grund von Gamdaten oder Erfahrungswerten fest eingegeben werden, oder aber vom Auswertegerät selbst während des praktischen Einsatzes nach dem Prinzip der adaptiven Steuerung selbst festgelegt werden. Auch ein sogenanntes Teach-In durch den Bediener ist vorgesehen. Schliesslich ist auch vorgesehen, von dem auf Grund der Betriebserfahrung ermittelten Verlauf der Fadenkraft für jeden Zeitschritt den Mittelwert zu bilden und damit einen Musterverlauf festzulegen. Nun wird jeder einzelne Schusseintrag mit diesem Musterverlauf verglichen, und bei Überschreiten einer vorgegebenen Toleranz ein Alarm ausgelöst oder die Maschine gestoppt. Ein entscheidender Vorteil besteht darin, dass der zum Stopp führende Kraftverlauf anschliessend für die Diagnose durch den Bediener zur Verfügung steht und mit dem Bild verglichen werden kann, das ihm die Maschine selbst bietet.

Als Grenzwerte kommt, wie in Fig. 3 gezeigt, beispielsweise die Maximalzugkraft 30 beim Einziehen des Garnes in Betracht. Diese Zugkraft ist infolge der gleichzeitigen Beschleunigung des Garnes auf einen bestimmten Wert begrenzt, der in der Regel tiefer liegt als jener beim Stoppen des Garnes. Während des ganzen Schusseintrages ist eine minimale Fadenkraft 31 zu überwachen, um Fadenbrüche sofort zu erkennen. Schliesslich ist die Spitzenbelastung des Garnes beim Stoppen 32 zu überwachen. Die Grösse dieser Kraftspitze ist andererseits ein Merkmal für den erfolgreich vollzogenen Schusseintrag, und wird wiederum mit einem Minimalwert 33 überwacht. Auch die zeitlichen Abläufe, gegeben durch die Lage der Kraftspitzen 23, 25 und 27 sind auf analoge Weise durch die Steuerung zu überwachen. Diese Funktion ist hier nicht weiter dargestellt, weil sie gleich gehandhabt wird wie die heute bereits übliche Überwachung des Ankommens des Fadenkopfes im Bereich der Schere 12 (Fig. 1) mit einem optischen Sensor.

Die Ausgestaltung des Verfahrens zur Optimierung des Schusseintrages zeigt die Fig. 4. Die Fadenkraft ist in der vertikalen Achse 20 dargestellt. Die horizontale Achse 40 ist hier aber nicht zeitlich, sondern in Abschnitte 41 des Webzyklusses eingeteilt, welche einer bestimmten Anzahl Winkelgrade der Hauptwelle der Webmaschine entsprechen. Hieraus lässt sich die Zuordnung bestimmter Effekte beim Schusseintrag zu den Steuerungsfunktionen der Webmaschine erkennen. Dies ist für das praktische Vorgehen beim Optimieren des Schusseintrages entscheidend, denn über die dazu nötigen Eingriffe muss der Bediener entscheiden, oder sie müssen ihm bei einem automatischen Optimierungsverfahren zumindest bekannt und plausibel sein. Der normale Kraftverlauf 42 wird durch Mittelwertbildung einer Reihe von Eintragszyklen numerisch ermittelt und auf dem Bildschirm farbig (hier gepunktet) dargestellt. Abweichungen einzelner Zyklen, die zum Stopp der Maschine führen, wie beispielsweise die durch Fadenbruch abgebrochenen Schusseinträge 43 oder 44, werden davon abweichend besonders kenntlich gemacht. Dabei gibt eine automatische Fehlerdiagnose gleich die Art des Fehlers an, wie dies heute bereits in einfacher Weise mit alphanumerischen Anzeigen auf den Webmaschinen erfolgt, jedoch nur in sehr beschränktem Umfang, z.B. mit der Unterscheidung von Schuss- oder Kettfehler.

In ähnlicher Weise macht die Anzeige auf ungünstige Einstellwerte aufmerksam, beispielsweise auf zu hohe Kraftspitzen 45 im Bereich des Fadenstoppens. Während in diesem Fall die Maschine nicht angehalten wird, weist die Anzeige deutlich mit dem Pfeil 46 auf die heikle Stelle hin, welche mit einer geänderten Einstellung zu beheben ist, beispielsweise durch Verlangsamung des Schusseintrages über eine Senkung des Druckes an den Stafettendüsen.

## Patentansprüche

1. Verfahren zum Überwachen des Verlaufs des Schusseintrags in einer Webmaschine, bei dem der Schussfaden (1) mit einer Auslenkung einen signalerzeugenden, an eine Auswerteeinheit (14) angeschlossenen Sensor beaufschlagt, das Signal (13) mit einem Musterverlauf (42) verglichen und aus dem Vergleich zumindest eine Diagnose abgeleitet wird, **dadurch gekennzeichnet, dass** beim Schusseintrag und außerhalb des Schusseintrags kontinuierlich die Fadenkraft mit einem piezoresistiven oder piezoelektrischen Fadenkraft-Sensor (5) mit einer Grenzfrequenz von mindesten 1 kHz und mit einer Abtastrate von mindestens 100 Hz als analog mit der Fadenkraft korrespondierendes Signal gemessen wird, dass das Signal in Zeitintervallen digitalisiert ausgewertet wird, und dass auf der Basis der gemessenen Fadenkraft eine den Schussfadeneintrag optimierende Webmaschinensteuerfunktions-Einstellung geändert und/oder eine Webmaschinensteuerfunktion ausgelöst wird.

2. Verfahren nach Anspruch 1, **dadurch gekennzeichnet, dass** die Fadenkraft mit einem piezoresistiven Kristall in der Verbindung mit einem Gleichspannungsverstärker mit einer Grenzfrequenz von mindestens 1 kHz, bevorzugt über 5 kHz, gemessen wird.

3. Verfahren nach Anspruch 1, **dadurch gekennzeichnet, dass** die Fadenkraft mit einem piezoelektrischen Kristall in Verbindung mit einem Ladungsverstärker gemessen wird.

4. Verfahren nach Anspruch 1, **dadurch gekennzeichnet, dass** das analoge Signal (13) bezogen auf Abschnitten (41) des Webzyklusses zugeordneten Winkellagen einer Hauptwelle der Webmaschine ausgewertet wird.

5. Verfahren nach Anspruch 1, **dadurch gekennzeichnet, dass** die Fadenkraft über einen bezüglich der Zeit oder des Hauptwellenwinkels vorbestimmten Abschnitt hinweg auf einen Minimalwert (33) hin überwacht wird, und dass bei Unterschreiten des Minimalwerts eine vorbestimmte Funktion der Webmaschine ausgelöst wird.

6. Verfahren nach Anspruch 1, **dadurch gekennzeichnet, dass** die Fadenkraft über einen bezüglich Zeit oder Hauptwellenwinkel vorbestimmten Abschnitt hinweg auf einen Maximalwert (30, 32) hinüberwacht wird, und dass bei Überschreiten des Maximalwerts eine vorbestimmte Funktion der Webmaschine ausgelöst wird.

7. Verfahren nach Anspruch 1, **dadurch gekennzeichnet, dass** der Abstand bestimmter Kraftspitzen (23, 25, 27) des Fadenkraft-Verlaufs bezüglich Zeit oder Hauptwellenwinkel der Webmaschine auf vorbestimmte Toleranzfelder hin überwacht wird, und dass bei Überschreiten der Toleranzfelder eine vorbestimmte Funktion der Webmaschine ausgelöst wird.

8. Verfahren gemäß Anspruch 1, **dadurch gekennzeichnet, dass** vom Verlauf der Fadenkraft während einer ausgewählten Phase des Schusseintrags ein Musterverlauf aufgenommen und daraufhin die Überwachung der Fadenkraft auf das Einhalten dieses Musterverlaufs hin erfolgt, und dass bei Abweichung von diesem Musterverlauf eine vorbestimmte Funktion der Webmaschine ausgelöst wird.

## Claims

1. Method for monitoring the cycle of a weft insertion into a weaving machine, according to which the weft yam (1) actuates by deflection a signal generating sensor connected to an evaluation unit (14), the signal (13) is compared to a target pattern (42) and at least a diagnosis is derived from said comparison, **characterised in that** the yam force continuously is measured within the weft insertion and outside of the weft insertion by a piezo-resistive or piezo-electrical yam force sensor (5) with a limit frequency of at least 1 kHz and with a sampling rate of at least 100 Hz by a signal which analogously corresponds to the yam force, that said signal is evaluated in digitised fashion in time intervals, and that a weaving machine control function adjustment optimising the weft insertion is changed and/or a weaving machine control function optimising the weft insertion is initiated on the basis of the measured yam force.

2. Method as in claim 1, **characterised in that** the yam force is measured by a piezo-resistive crystal in connection with a direct voltage amplifier having a limit frequency of at least 1 kHz, preferably more than 5 kHz.

3. Method as in claim 1, **characterised in that** said yam force is measured by a piezo-electrical crystal in connection with a charge amplifier.

4. Method as in claim 1, **characterised In that** said analogous signal (13) is evaluated in relation to weaving machine main shaft rotation angle positions associated to predetermined sections (41) of a weaving cycle.

5. Method as in claim 1, **characterised in that** the yam force is monitored in view to a minimum limit value (33) in predetermined sections related to time or to the main shaft rotation angle, and that a predetermined function of the weaving machine is initiated if said yam force drops below said minimum limit value.

6. Method as in claim 1, **characterised in that** said yam force is monitored in view of a maximum limit value (30, 32) during a predetermined section related to time or to the main shaft angle, and that a predetermined function of the weaving machine is initiated if said yam force exceeds said maximum limit value.

7. Method as in claim 1, **characterised in that** the distance of predetermined force peaks (23, 25, 27) of the yam force cycle is monitored within predetermined tolerance fields related to time or to the main shaft rotation angle, and that a predetermined function of the weaving machine is initiated if said distance leaves said tolerance field.

8. Method as in claim 1, **characterised in that** a target pattern picture is formed from the development of the yam force during a selected phase of the weft insertion, that the yam force is monitored in view to keeping said target pattern picture, and that a predetermine function of the weaving machine is initiated in case of a deviation from said target pattern picture.

## Revendications

1. Procédé pour la surveillance du tracé de l'insertion de trame sur un métier à tisser, avec lequel le fil de trame (1) sollicite avec une déviation un capteur générant un signal et raccordé à une unité d'analyse (14), le signal (13) étant comparé avec un tracé modèle (42) et au moins un diagnostic étant déduit de la comparaison, **caractérisé en ce que**, lors de l'insertion de trame et en dehors de l'insertion de trame, la force du fil est mesurée de façon continue avec un capteur de force de fil (5) piézorésistif ou piézoélectrique avec une fréquence limite d'au moins 1 kHz et avec une fréquence de balayage d'au moins 100 Hz comme signal correspondant de façon analogue à la force du fil, **en ce que** le signal est analysé de façon numérisée à des intervalles de temps, et **en ce que**, sur la base de la force de fil mesurée, un réglage de la fonction de contrôle du métier à tisser qui optimise l'insertion du fil de trame est modifié et/ou une fonction de commande du métier à tisser est déclenchée.

2. Procédé selon la revendication 1, **caractérisé en ce que** la force de fil est mesurée avec un cristal piézorésistif en liaison avec un amplificateur de tension continue avec une fréquence limite d'au moins 1 kHz, de préférence supérieure à 5 kHz.

3. Procédé selon la revendication 1, **caractérisé en ce que** la force de fil est mesurée avec un cristal piézoélectrique en liaison avec un amplificateur de charge.

4. Procédé selon la revendication 1, **caractérisé en ce que** le signal analogique (13) est analysé par rapport à des positions angulaires attribuées à des parties (41) du cycle de tissage d'un arbre principal du métier à tisser.

5. Procédé selon la revendication 1, **caractérisé en ce que** la force de fil est surveillée en direction d'une valeur minimale (33) pendant une période prédéfinie en ce qui concerne le temps ou l'angle d'arbre principal, et **en ce qu'**une fonction prédéfinie du métier à tisser est déclenchée en cas de dépassement de la valeur maximale.

6. Procédé selon la revendication 1, **caractérisé en ce que** la force de fil est contrôlée par rapport à une valeur maximale (30, 32) pendant une période prédéfinie en ce qui concerne le temps ou l'angle d'arbre principal, et **en ce qu'**une fonction prédéfinie du métier à tisser est déclenchée en cas de dépassement de la valeur maximale.

7. Procédé selon la revendication 1, **caractérisé en ce que** l'espacement de certains pics de force (23, 25, 27) de la courbe de la force de fil est surveillé en fonction du temps ou de l'angle d'arbre principal du métier à tisser par rapport à des zones de tolérance prédéfinies, et **en ce qu'**une fonction prédéfinie du métier à tisser est déclenchée en cas de dépassement des zones de tolérance.

8. Procédé selon la revendication 1, **caractérisé en ce qu'**une courbe modèle est enregistrée à partir de la courbe de la force de fil pendant une phase sélectionnée de l'insertion de trame et la surveillance de la force de fil s'effectue ensuite par rapport au respect de cette courbe modèle, et qu'une fonction prédéfinie du métier à tisser est déclenchée en cas d'écart par rapport à cette courbe modèle.
